# FASCICULE DE BREVET EUROPEEN

(11) **EP 1 844 460 B1**
(45) Date de publication et mention de la délivrance du brevet: **13.05.2009**
(21) Numéro de dépôt: 06707960.8
(22) Date de dépôt: 01.02.2006
(51) Int. Cl.: G09F 3/20

(54) **RAIL POUR LA FIXATION D'ACCESSOIRES SUR LE DEVANT DE TABLETTES DANS LES LIEUX DE VENTE, ET DISPOSITIFS SUPPORT DE COMMUNICATION ASSOCIES**
SCHIENE ZUM ANBRINGEN VON HILFSEINRICHTUNGEN AN DER VORDERSEITE VON TISCHEN AN VERKAUFSPUNKTEN UND ASSOZIIERTE KOMMUNIKATIONSMEDIUM-EINRICHTUNG
RAIL FOR FIXING ACCESSORIES TO THE FRONT OF TABLES ON POINTS-OF-SALE AND ASSOCIATED COMMUNICATIONS MEDIUM DEVICE

(30) Priorité: 01.02.2005 FR 0500999; 07.02.2005 FR 0501193
(43) Date de publication de la demande: 17.10.2007
(73) Titulaire: DRIVER, 95100 Argenteuil (FR)
(72) Inventeur: ECRAN, Philippe, F-92400 Courbevoie (FR); ROLLE, Philippe, F-60110 Méru (FR); BERNARD, Patrice, F-92210 Saint Cloud (FR)
(74) Mandataire: Texier, Christian
(86) Numéro de dépôt international: PCT/EP2006/050599
(87) Numéro de publication internationale: WO 2006/082206

(56) Documents cités:
- EP-A- 0 814 451
- EP-A- 1 457 952

## Description

L'invention concerne d'une façon générale les équipements et accessoires pour les surfaces de vente telles que les supermarchés et hypermarchés.

Classiquement, ces surfaces de vente sont équipées de « gondoles » dotées de tablettes, sur lesquelles sont disposés les produits en vente.

Il est courant d'équiper le devant de ces tablettes d'aménagements permettant en particulier d'apposer des étiquettes de prix, que ce soit sous forme de signaux numériques en carton ou en matière plastique ou, de façon plus récente, d'étiquettes électroniques commandées à distance et permettant l'affichage du prix sur un écran à cristaux liquides.

Il existe diverses formes pour de tels aménagements, ceux-ci étant soit intégrés directement à la tablette, soit prévus sur des rails profilés rapportés (par collage, encliquetage, etc.) sur la face avant de la tablette. Le rail profilé, le dispositif support de communication ainsi que l'ensemble pour surface de vente, selon les préambules respectifs revendications 1, 6 et 14, sont décrits par le document EP1457952.

On a représenté sur les figures 1 à 3 différents types d'aménagements de tablettes.

Ainsi la figure 1 illustre un exemple de tablette connue 10 présentant une face avant cintrée 11 globalement en forme de C, la partie inférieure du C s'étendant en oblique vers le bas et possédant une partie terminale sous la forme d'une dent 12 dirigée vers le haut, la partie supérieure du C présentant une butée 13.

La figure 2 est un autre exemple de tablette connue 20 présentant une face avant formée d'une première surface plane verticale 21 et d'une deuxième surface plane 22 s'étendant en oblique vers le bas, chacune de ces surfaces se terminant par un crochet 23, 24 formant un retour sur environ 180°.

Enfin la figure 3 représente encore un autre exemple de tablette connue 30 possédant deux lèvres 31 et 32 en saillie à partir du bord supérieur de la tablette, respectivement obliquement vers le bas et obliquement vers le haut, et permettant en particulier de fixer des étiquettes de prix en matière plastique souple en les cintrant préalablement de manière à les engager entre les lèvres.

On cherche de nos jours à attirer l'attention du chaland par différents accessoires tels que des panonceaux ou affichettes que l'on place sur des potences, mâts ou autres supports de communication adaptés, de manière à ce qu'ils s'étendent transversalement à la direction de la gondole.

Ces dispositifs de communication se fixent de préférence sur l'avant des tablettes, avec des aménagements d'accrochage spécifiquement conçus en fonction du type d'aménagements existant à l'avant des tablettes sur les tablettes elles-mêmes ou sur des rails.

Ceci contraint les fabricants à référencer de nombreux types d'accessoires, en fonction des nombreux types d'aménagements sur lesquels ces accessoires doivent venir se fixer.

Par ailleurs, si les tablettes de gondoles sont généralement horizontales, elles peuvent également être inclinées afin d'utiliser la force de gravité pour faire glisser les produits vers les clients à mesure que des articles sont prélevés par ceux-ci. Les tablettes sont en outre situées à des hauteurs différentes, typiquement entre la hauteur du sol et environ 2 mètres voire davantage.

Or il est nécessaire d'assurer une bonne lisibilité par le consommateur de l'accessoire fixée au support de communication. Cette variété d'agencements de tablettes impose notamment d'avoir recours à autant de différents supports qu'il y a de situations à gérer. Il peut être ainsi nécessaire de disposer de supports de communication redressés vers le haut pour équiper les tablettes situées en bas ou les tablettes inclinées vers le bas, ou encore de disposer de supports de communication inclinés vers le bas pour équiper les tablettes, situées en hauteur.

L'inconvénient mentionné ci-dessus relatif au référencement de différents types d'accessoires se trouve donc accru du fait de la variété d'agencements de tablettes.

L'invention a pour objectif de pallier à cet inconvénient de l'état de la technique. Plus précisément, un but de l'invention est de proposer un rail profilé destiné à être rapporté en face avant d'une tablette de surface de vente qui soit conformé de manière à pouvoir porter différents types de supports de communication. Un autre but de l'invention est de proposer un rail conformé de telle manière qu'il soit possible d'y fixer un même support de communication selon différents angles d'inclinaison.

L'invention propose ainsi, selon un premier aspect, un rail profilé comportant une partie montage permettant d'assurer le montage du rail sur des aménagements prévus à l'avant d'une tablette de surface de vente, et une partie support pour la fixation amovible de supports de communication, caractérisé en ce que la partie support est semi cylindrique et comporte au moins deux rainures longitudinales pratiquées sur sa face avant, chaque rainure débouchant sur un canal formé à l'intérieur de la partie support.

Certains aspects préférés, mais non limitatifs, de ce rail sont les suivants :
- chaque rainure présente des bords latéraux qui délimitent l'ouverture du canal et forment chacun une zone d'appui apte à permettre la fixation d'un support de communication ;
- le rail comporte au moins trois rainures longitudinales débouchant chacune sur un canal, lesdites rainures étant régulièrement réparties sur la face avant du rail, de manière à ce que l'écart angulaire entre deux canaux successifs soit identique quelque soient le couple de canaux successifs considéré ;
- le rail comporte quatre rainures longitudinales et en ce que l'écart angulaire entre deux canaux successifs est sensiblement égal à 44° ;
- les rainures sont chacune pratiquées de manière à ce que les zones de la face avant contiguës à une rainure, de part et d'autre de celle-ci au droit du canal correspondant, forment respectivement une lèvre de retenue supérieure et une lèvre de retenue inférieure conformées de telle sorte que la taille de la lèvre de retenue inférieure est inférieure ou égale à la taille de la lèvre de retenue supérieure.

Selon un second aspect, l'invention propose un dispositif support de communication comportant une partie support d'accessoires de présentation d'informations dans des surfaces de vente ainsi qu'une partie de fixation pour son montage sur un rail agencé à l'avant d'une tablette, caractérisé en ce que la partie de fixation comporte des aménagements adaptés pour assurer la fixation amovible dudit dispositif sur la partie support d'un rail selon un mode de réalisation possible du premier aspect de l'invention.

Certains aspects préférés, mais non limitatifs, de ce dispositif sont les suivants :
- la partie de fixation comporte un partie principale de profil sensiblement semi-circulaire apte à épouser une partie au moins de la face avant de la partie support du rail ;
- la partie supérieure de ladite partie principale présente une dent ou un crochet prévu pour être engagé dans un premier canal de la partie support du rail ;
- la partie inférieure de ladite partie principale présente une dent prévue pour être engagée dans un deuxième canal de la partie support de manière à assurer la fixation dudit dispositif sur le rail par pincement de la face avant dudit rail ;
- la partie supérieure de ladite partie principale comporte un membre coudé supérieur, ledit membre coudé supérieur comportant un bras supérieur et un avant-bras supérieur, ledit avant-bras venant en appui sur un bord latéral de la rainure débouchant sur un premier canal de la partie support lorsque l'avant bras est introduit dans ledit premier canal ; la partie inférieure de ladite partie principale comporte un membre coudé inférieur, ledit membre coudé inférieur comportant un bras inférieur et un avant-bras inférieur, ledit avant-bras inférieur venant en appui sur un bord latéral de la rainure débouchant sur un deuxième canal de la partie support lorsque l'avant bras inférieur est introduit dans ledit deuxième canal, de manière à assurer la fixation dudit dispositif sur le rail par anti-pincement de la face avant dudit rail ;
- la partie inférieure de la partie principale comporte un bras destiné à permettre le déclippage du support de communication ;
- la partie support d'accessoires est reliée à la partie de fixation par l'intermédiaire d'une charnière.

Selon encore un autre aspect, l'invention propose un ensemble pour surface de vente comportant un rail selon le premier aspect de l'invention sur lequel est fixé un dispositif support de communication selon le deuxième aspect de l'invention.

D'autres aspect, buts et avantages de l'invention apparaîtront à la lecture de la description détaillée suivante de formes de réalisation préférées de celle-ci, donnée à titre d'exemple non limitatif et faite en référence aux dessins annexés, sur lesquels :
- les figures 1 à 3 déjà décrites précédemment illustrent des aménagements standards de devant de tablette ;
- les figures 4 à 7 représentent deux modes de réalisation possible d'un rail selon le premier aspect de l'invention ;
- les figures 8a-8c illustrent différents modes de réalisation de la partie de fixation destinée à permettre l'accrochage d'un support de communication sur un rail conforme à l'invention ;
- les figures 9a-9d illustrent la mise en place d'un support de communication sur un rail du type de celui illustré sur la figure 7 ;
- les figures 10 et 11 illustrent la fixation d'autres types de support de communication sur un rail du type de celui illustré sur la figure 6 ;
- les figures 12a-12d illustrent la mise en place d'un support de communication de type porte-étiquette sur un rail du type de celui illustré sur la figure 7 ;
- les figures 13a-13b, 14a-14c, 15a-15c et 16a-16d représentent la fixation de différents types de support de communication de type porte-étiquette sur un rail du type de celui illustré sur la figure 6 ;
- les figures 17a-17f représentent le montage d'un rail conforme à l'invention sur différents types de tablette.

En référence maintenant aux dessins, on a représenté sur les figures 4 et 5 deux modes de réalisation possible d'un rail 1 selon le premier aspect de l'invention.

Le rail 1 comporte une partie montage 40 permettant d'assurer le montage du rail sur des aménagements prévus à l'avant d'une tablette de surface de vente, et une partie support 50 pour la fixation amovible de supports de communication sur le rail.

Sur les figures 4 et 5, la partie montage 40 est plus précisément adaptée à une tablette du type de celle représentée sur la figure 3. Bien entendu, la partie montage peut être adaptée à différents types de tablettes de surface de vente, et notamment, comme cela sera décrit plus en détail par la suite en relation avec les figures 17a-17f, à l'une quelconque des tablettes représentées sur les figures 1 à 3.

Les rails des figures 4 et 5 différent en ce que la partie montage du rail de la figure 5 présente des aménagements 60, connus en eux-mêmes, formant rail permettant de venir clipper un séparateur sur une tablette (le séparateur servant de cloison permettant de séparer des groupes de produit disposés sur la tablette).

La partie support 50 est semi-cylindrique. Elle comporte au moins deux rainures longitudinales pratiquées sur sa face avant 70 de profil semi-circulaire.

La partie support comporte de préférence trois rainures au minimum, par exemple quatre rainures 51, 52, 53 et 54 comme cela est représenté sur les figures 4 et 5.

Bien entendu l'invention n'est aucunement limitée au nombre de rainures, et l'homme du métier comprendra aisément qu'augmenter le nombre de rainures permet d'augmenter le nombre d'inclinaisons pouvant être réalisées pour un support de communication fixé sur le rail.

Chaque rainure longitudinale 51-54 présente une largeur d'ouverture L_{R} de rainure et ouvre sur un canal 61-64 formé à l'intérieur de la partie support 50.

Les bords latéraux 510, 511 ; 520, 521 ; 530, 531 ; 540, 541 de chaque rainure 51, 52, 53, 54 délimitent l'ouverture du canal correspondant 61, 62, 63, 64 et forment chacun une zone d'appui prévue pour permettre la fixation d'un support de communication sur le rail.

De manière préférentielle, et comme cela est représenté sur la figure 6, les rainures et les canaux correspondants sont régulièrement réparties le long du profil semi circulaire de la face avant 70 de la partie support.

De telle sorte, l'écart angulaire entre deux canaux successifs est identique quelque soit le couple de canaux successifs considérés.

Plus précisément l'écart angulaire (mesurée depuis le centre virtuel C du profil semi circulaire de la face externe) entre deux rainures successives est constant. Dans l'exemple de la figure 6, quatre rainures sont pratiquées dans la face externe et l'écart angulaire entre rainures successives vaut 44 °.

Comme cela a été mentionné précédemment, l'invention n'est pas limitée à un nombre de rainures particulier; un nombre plus important de rainures permet en effet de proposer un nombre plus important d'inclinaisons, ces inclinaisons étant distantes les unes des autres d'un écart angulaire alors moins important.

Les rainures 51-54 sont chacune pratiquées de manière à ce que les zones de la face avant contiguës à une rainure, de part et d'autre de celle-ci au droit du canal correspondant 61-64, forment respectivement une lèvre de retenue supérieure L1, L2, L4, L6, Ls et une lèvre de retenue inférieure L3, L5, L7, Li conformées de telle sorte que la taille de la lèvre de retenue inférieure est inférieure ou égale à la taille de la lèvre de retenue supérieure Ainsi, selon un mode de réalisation représenté sur les figures 4 à 6, les rainures longitudinales sont formées de manière décalée par rapport à la partie centrale de chaque canal. Les canaux 62, 63 et 64 des figures 4 à 6 présentent ainsi chacun une lèvre de retenue inférieure L₃, L₅, L₇ (du côté du bord latéral bas 521, 531, 541 de la rainure) de taille réduite par rapport à la lèvre de retenue supérieure L₂, L₄, L₆ (du côté du bord latéral haut 520, 530, 540 de la rainure).

Le canal 51 ne présente quant à lui qu'une lèvre de retenue supérieure L₁ (la rainure étant formée pour déboucher le long de la paroi séparant ce canal 61 du canal adjacent 62 ; le bord latéral bas 511 de la rainure 51 s'étendant alors jusqu'au fond du canal 61).

Selon un autre mode de réalisation représenté sur la figure 7, les rainures longitudinales sont formées de manière à réaliser une ouverture débouchant sensiblement dans la partie centrale de chacun des canaux et permettant ainsi de former une lèvre supérieure Ls et une lèvre inférieure Li sensiblement de même dimensions.

On détaille ci-après à titre d'exemples non limitatifs différents types de dispositifs support de communication pouvant être utilisés avec un rail conforme à un mode de réalisation possible de l'invention.

D'une manière générale ces dispositifs support de communication comportent une partie de fixation adaptée pour permettre la fixation du support sur la partie support d'un rail telle que décrite précédemment. Ces supports de communication comprennent également une partie support d'accessoire de signalétique ou de présentation d'informations pouvant être d'un même tenant que la partie de fixation, ou bien apte à être reliée à la partie de fixation, par exemple par le biais d'une liaison articulée.

On a représenté sur les figures 8a et 8b deux exemples d'un premier mode de réalisation possible d'une partie de fixation 100a, 100b d'un support de communication. La partie 100a, 100b comprend une partie principale 101 de profil sensiblement semi circulaire apte à épouser une partie au moins de la face avant de la partie support semi cylindrique du rail selon le premier aspect de l'invention.

Sur la figure 8a, l'extrémité supérieure de la partie principale 101 présente un crochet 102a et l'extrémité inférieure de la partie principale 101 présente une dent 103, le crochet 102a et la dent 103 étant dirigés dans le sens de la courbure de la partie 101.

Sur la figure 8b, l'extrémité supérieure présente une simple dent 102b et l'extrémité inférieure présente également une dent 103, les dents 102b et 103 étant dirigées dans le sens de la courbure de la partie 101.

Comme cela sera décrit plus en avant en relation avec les figures 9a à 9d et 11, une telle partie de fixation 100a, 100b est prévue pour assurer la fixation d'un support de communication sur un rail conforme à l'invention par pincement.

La figure 8c représente quant à elle un exemple d'un autre mode de réalisation possible d'une partie de fixation 100c d'un support de communication.

La partie 100c comporte une partie principale 104 de profil sensiblement semi circulaire apte à épouser une partie au moins de la face avant de la partie support semi cylindrique du rail selon le premier aspect de l'invention.

L'extrémité supérieure de la partie centrale 104 présente, du côté destiné à venir en contact avec la face avant du rail, un membre coudé supérieur 108 comportant un bras supérieur 1081 et un avant-bras supérieur 1082 dirigé pour s'étendre sensiblement en parallèle de la partie centrale.

L'avant-bras supérieur 1082 est destiné à être introduit vers le haut dans un canal de la partie support du rail et le bras supérieur 1081 est destiné à venir buter sur le bord latéral haut de la rainure correspondant audit canal. Dans une telle configuration, l'avant-bras 1082 épouse la face interne de la lèvre de retenue supérieure.

L'extrémité inférieure de la partie centrale 104 porte une pince 109 comportant, du côté destiné à venir en contact avec la face avant du rail, un membre coudé inférieur 106, et de l'autre côté un bras 107 dirigé vers le bas en oblique vers l'extérieur, ce bras 107 étant prévu pour agir comme surface d'appui pour réaliser manuellement le declippage du support de communication.

Le membre coudé 106 inférieur comporte un bras inférieur 1061 et un avant-bras inférieur 1062 dirigé pour s'étendre sensiblement en parallèle de la partie centrale.

L'avant-bras inférieur 1062 est destiné à être introduit vers le bas dans un canal de la partie support du rail et le bras inférieur 1061 est destiné à venir buter sur le bord latéral bas de la rainure correspondant audit canal. Dans une telle configuration, l'avant-bras inférieur épouse la face interne de la lèvre de retenue inférieure. On notera que la taille de l'avant-bras inférieur est inférieure à celle de l'avant-bras supérieur, de manière à permettre de réaliser de manière simple le clippage et le décliplagge d'un support de communication sur le rail.

Comme cela sera décrit plus en avant en relation avec les figures 11, 12a-12d, 13a-13b, 14a-14c, 15a-15c et 16a-16d, une telle partie de fixation 102c est prévue pour assurer la fixation d'un support de communication sur un rail conforme à l'invention par anti-pincement.

En référence aux figures 9a-9d, on a illustré la mise en place d'un support de communication comportant une partie de fixation 100a (cf. figure 8a) sur un rail du type de celui illustré sur la figure 7.

Le support de communication comporte ici une partie support d'accessoire 80 (de type panonceau, ou affichette en carton), connue en soi, et qui est d'un même tenant que la partie fixation. La partie support d'accessoire 80 comprend une partie principale 81 délimitant une ouverture centrale dans laquelle s'étend une partie formant voile 82, décalée par rapport au plan général de la partie 44. De la sorte, une affichette en carton peut être insérée et coincée entre les deux parties, à partir de la droite sur la figure, sa tenue étant assurée d'une part par un pincement réalisé par les parties 81 et 82 et d'autre part par des saillies 83 et 84 formées dans la partie voile 82.

Sur la figure 9a, le crochet 102a est amené au contact d'un rail conforme aux figures 4-6 au niveau de la rainure 51 ouvrant sur le canal 61.

Sur la figure 9b, le crochet 102a est introduit en force (déformation de la lèvre inférieure Li) dans le canal 61. Le crochet est alors retenu en place, en particulier par la lèvre inférieure Li du canal 61.

Sur cette figure 9b, la flèche F1 illustre le mouvement de rotation appliqué à la partie de fixation 100a pour amener la partie principale 101 à épouser le contour de la face avant du rail et la partie inférieure 103 au contact de la face externe du rail (cf. figure 9c).

Enfin sur la figure 9d, on a introduit en force (déformation de la lèvre supérieure Ls du canal 54) le crochet 103 dans le canal 64. Le crochet 103 est ainsi retenu en place, en particulier par la lèvre supérieure Ls du canal 64.

On notera que la partie fixation 100a peut comporter dans la partie inférieure de la partie principale un bras 105 dirigé vers le bas en oblique vers l'extérieur, ce bras 105 étant prévu pour agir comme surface d'appui pour réaliser manuellement le declippage du support de communication.

Le declippage du support de communication se fait par rotation selon la flèche F2 en venant appuyer sur le bras 105.

On a représenté sur la figure 10 la fixation sur un rail du type de celui représenté sur les figures 4-6 d'un support de communication comportant une partie fixation 100b (cf. figure 8b) ainsi qu'une partie support d'accessoire 90 (de type panonceau, ou affichette en carton), connue en soi. Cette partie support d'accessoire est ici d'un même tenant que la partie fixation.

On notera que la partie fixation 100b peut comporter dans la partie inférieure de la partie principale un bras 105 dirigé vers le bas en oblique vers l'extérieur, ce bras 105 étant prévu pour agir comme surface d'appui pour réaliser manuellement le déclippage du support de communication.

La partie support 90 comporte une partie principale plane 91 de forme arrondie comportant un ergot 92, ainsi qu'un arceau 93 décalé par rapport à la partie principale. De la sorte, une affichette peut être insérée et coincée entre la partie 91 et l'arceau 93, à, partir de la droite sur la figure, sa tenue étant assurée par un pincement réalisé à l'aide de l'ergot 92.

Les flèches Fh/Fb illustrent le pincement de la face avant du rail réalisé par la partie fixation 100b (plus précisément par l'introduction des dents 102b et 103 dans les canaux 61, 64 ; la partie centrale 101 de la partie fixation épousant le contour semi circulaire de la face avant du rail). On obtient dans ce mode de réalisation un sens de clippage haut, vers le bas (flèche Fh) et un sens de clippage bas, vers le haut (flèche Fb).

On notera que sur les figures 9a-9d et 10, les canaux utilisés sont respectivement le premier canal 61 et le dernier canal 64. On peut également prévoir que la partie centrale 101 de la partie de fixation des supports de communication soit raccourcie de manière à permettre l'utilisation de canaux adjacents (par exemple couples de canaux 61-62, 62-63 ou 63-64) ou de canaux séparés par un canal (par exemple couples de canaux 61-63 ou 62-64). Dans de tels cas de figure (utilisation possible de différents couples de canaux), on comprend bien que le support de communication peut être agencé sur le rail de manière à prendre une inclinaison parmi plusieurs possibles.

On a représenté sur la figure 11, la fixation sur un rail du type de celui représenté sur les figures 4-6 d'un support de communication comportant une partie fixation 100c (cf. figure 8c) ainsi qu'une partie support d'étiquette électronique 110 connue en soi. La partie 110 possède ainsi un berceau 111 apte à recevoir, de façon non démontable sans outillage particulier, le boîtier généralement parallélépipédique d'une étiquette électronique d'affichage de prix (non illustrée). Ce berceau 111 est délimité par des murets supérieur et inférieur 112, 112', et des aménagements non détaillés car sortant du cadre de l'invention sont prévus pour la fixation de l'étiquette électronique dans son berceau.

La partie 110 peut être d'un seul tenant avec la partie de fixation 100c, ou, comme cela est représenté sur la figure 11, reliée à la partie de fixation par l'intermédiaire d'une charnière souple 113.

Dans ce mode de réalisation, la partie de fixation 100c dispose d'une partie centrale dimensionnée pour épouser la face avant du rail de manière à ce que les canaux utilisés soient deux canaux adjacents.

Par ailleurs, on réalise ici un accrochage en anti-pincement tel que cela est illustré par les flèches Fh'/Fb' représentant respectivement un sens de clippage haut, vers le haut (flèche Fh')et un sens de clippage bas, vers le bas (flèche Fb') (voir également à ce propos la discussion des figures 12a-12d).

En référence aux figures 12a-12d, on a illustré la mise en place d'un support de communication comportant une partie fixation 100c sur un rail du type de celui illustré sur la figure 7.

Sur les figures 12a et 12b le membre coudé supérieur 108 est amené au contact de la face avant du rail. L'avant-bras supérieur 1082 est ensuite introduit dans un canal 62. Par rotation dans le sens indiqué par la flèche F1, la pince 109 est amenée en contact du rail. Ce mouvement de rotation amène le bras supérieur 1081 en contact de butée avec le bord latéral haut 520 de la rainure 52.

Sur la figure 12c, selon un mouvement dirigé essentiellement vers le haut tel que cela est illustré par la flèche F2, on introduit en force (déformation de la lèvre inférieure Li du canal 64) l'avant bras inférieur 1062 dans le canal 64, le bras inférieur 1061 venant en contact de butée avec le bord latéral haut 541 de la rainure 54.

Le support de communication est alors fixé au rail, la partie de fixation du rail étant pincée en « anti-pincement ».

Sur la figure 12d, la flèche F3 illustre le mouvement à appliquer au bras 107 pour effectuer le déclippage du support de communication. Le membre coudé 106 doit ainsi être soulevé, puis le doigt 107 entraîné vers l'extérieur de manière à dégager l'avant-bras inférieur 1061 du canal 64.

Comme on l'aura compris, différentes inclinaisons peuvent être choisies, en fonction du couple de canaux utilisés.

On a représenté sur les figures 13a et 13b la fixation de deux supports de communication de type porte-étiquettes électroniques sur un rail selon le mode de réalisation possible de l'invention présenté sur la figure 12.

Le support 110a de la figure 13a comporte un berceau 111 apte à accueillir une étiquette électronique, formé d'un seul tenant avec une partie de fixation 100c.

Le support 110b de la figure 13b comporte quant à lui un berceau 111' apte à accueillir une étiquette électronique, relié par l'intermédiaire d'une charnière souple 113 à une partie de fixation 100c.

Sur ces figures 13a et 13b, le couple inférieur de canaux formé des canaux 63 et 64 est utilisé de manière à incliner le support de communication (et par conséquent ici l'étiquette électronique) sensiblement vers le bas.

Comme cela est apparent sur ces figures 13a-13b, la charnière souple permet de modifier l'angle d'inclinaison. Ainsi sur la figure 13a, l'inclinaison est de 44° vers le bas. En revanche sur la figure 13b, l'inclinaison est corrigée du fait de la présence de la charnière souple qui va aligner le centre de gravité G du dispositif équipé de l'objet à présenter (ici une étiquette électronique) et le centre R de la rotation due à la présence de la charnière souple.

Les figures 14a-14c illustrent la fixation d'un support de type porte étiquette électronique sur un rail selon l'invention. Le rail est ici agencé à l'avant d'une tablette horizontale (non représentée). Ces figures démontrent un avantage du rail selon l'invention : différents angles d'inclinaison peuvent effectivement être obtenus sans avoir à modifier ni le rail, ni le support de communication.

Sur la figure 14a, le couple central de canaux formé des canaux adjacents 62 et 63 est utilisé de manière à ce que le porte-étiquette ne soit pas incliné.

Sur la figure 14b, le couple inférieur de canaux formé des canaux adjacents 63 et 64 est utilisé de manière à ce que le porte-étiquette soit incliné vers le bas (ici de -24°, et non pas de 44°, du fait de la charnière souple 113). Cela permet notamment de diriger vers le bas une étiquette électronique disposée au niveau d'une tablette haute.

Enfin, sur la figure 14c, le couple supérieur de canaux formé des canaux adjacents 61 et 62 est utilisé de manière à ce que le porte-étiquette soit incliné vers le haut (de +44°, la charnière souple n'ayant pas d'effet ici, le fond du berceau venant en appui contre la partie centrale de la partie de fixation, qui elle-même épouse la face avant du rail). Cela permet notamment de diriger vers le haut une étiquette électronique disposée au niveau d'une tablette basse.

Les figures 15a-15c illustrent la fixation d'un support de type porte-étiquette sur un rail conforme à l'invention, lui-même agencé à l'avant d'une tablette inclinée. Ces figures illustrent elles aussi l'intérêt de la présente invention quant à la possibilité de définir plusieurs angles d'inclinaison possible. L'agencement de la figure 15a permet notamment de redresser un porte étiquette disposé au niveau d'un client sur une tablette inclinée.

Les figures 16a-16d illustrent la fixation de deux supports 110b, 110c de porte-étiquette.

Le support 110b (cf. figures 16a-16b) est celui comportant une charnière souple 113 comme cela a déjà été illustré sur les figures 13b, 14a-14c et 15a-15c. En particulier, ce support 110b se retrouve incliné de 24° lorsque la partie fixation vient en anti-pincement sur le couple inférieur de canaux formé par les canaux 53, 54.

Le support 110c présente, en lieu et place la charnière 113 un système articulé selon lequel la partie principale 104 de la partie de fixation 100c se prolonge au-delà du doigt 108 de manière à épouser le contour de la face externe du rail sur une distance couvrant trois canaux 52, 53, 54.

Le support porte-étiquette 110c comporte du côté du rail un bras relié à la portion d'extrémité supérieure de la partie principale 104 par l'intermédiaire d'une charnière souple 113', ledit bras étant conformé de manière à ce que, en position repliée (angle d'inclinaison de 0° tel que cela est représenté sur la figure 16c), il épouse une portion au moins de la partie principale 100c. Ce système articulé permet de modifier la position de la charnière par rapport au centre de gravité G' du produit présenté via le support 110c, et donc de modifier l'angle d'inclinaison pouvant être obtenu. Le centre de rotation R' (cf. figure 16b) se retrouve effectivement au niveau de la cavité 62, alors que le centre de rotation R (cf. figure 16d) est au niveau de la cavité 63.

En particulier, le support 110c se retrouve incliné de 38° lorsque la partie fixation vient en anti-pincement sur le couple inférieur de canaux formé par les canaux 63 et 64. Le support 110b est quant à lui incliné de 24°, l'axe A joignant les centres R et G étant situé plus à droite sur les figures 16b et 16d que l'axe A' joignant les centres R' et G'.

Enfin on a représenté sur les figures 17a-17f différents types de partie montage du rail conforme à l'invention. Plus précisément, les figures 17a-17b illustrent le montage d'un rail selon l'invention comportant une partie montage 41 pour assurer son montage sur une tablette du type de celle représentée sur la figure 1 ; les figures 17c-17d illustrent le montage d'un rail selon l'invention comportant une partie montage 42 pour assurer son montage sur une tablette du type de celle représentée sur la figure 2 ; les figures 17e-17f illustrent le montage d'un rail selon l'invention comportant une partie montage 43 pour assurer son montage sur une tablette du type de celle représentée sur la figure 3.

Ainsi la partie montage 41 (cf. figures 17a-17b) présente une partie centrale 410 cintrée adaptée pour épouser la face avant 11 de la tablette 10. Une gorge 411 est arrangée en haut de la partie centrale 410 pour recevoir la butée 13 de la tablette 10. Enfin des aménagements 412 aptes à emprisonner la dent 12 de la tablette 10 par encliquetage.

La partie montage 42 (cf. figures 17c-17d) présente quant à elle une partie centrale 420 dirigée en oblique vers le bas adapté pour épouser une partie au moins desdites surface plane 21 et surface oblique 22 de la face avant de la tablette 20. Des aménagements 421 sont prévus pour permettre l'accrochage du crochet 23 de la tablette 10. Enfin des aménagements 422 sont prévus pour emprisonner le crochet 24 de la tablette 10 par encliquetage.

La partie montage 43 (cf. figures 17e-17f) comporte une face plane 430 des aménagements 431 en partie supérieure aptes à permettre l'accrochage de la lèvre supérieure 31, et des aménagements 432 en partie inférieure aptes à emprisonner la lèvre inférieure 32.

## Revendications

1. Rail profilé (1) comportant une partie montage (40) permettant d'assurer le montage du rail sur des aménagements prévus à l'avant d'une tablette de surface de vente, et une partie support (50) pour la fixation amovible de supports de communication,
**caractérisé en ce que** la partie support (50) est semi cylindrique et comporte au moins deux rainures longitudinales (51, 52, 53, 54) pratiquées sur sa face avant (51), chaque rainure (51, 52, 53, 54) débouchant sur un canal (61, 62, 63, 64) formé à l'intérieur de la partie support (50).

2. Rail selon la revendication précédente, **caractérisé en ce que** chaque rainure (51, 52, 53, 54) présente des bords latéraux (510, 511 ; 520, 521 ; 530, 531 ; 540, 541) qui délimitent l'ouverture du canal (61, 62, 63, 64) et forment chacun une zone d'appui apte à permettre la fixation d'un support de communication.

3. Rail selon l'une des revendications précédentes, **caractérisé en ce qu'**il comporte au moins trois rainures longitudinales débouchant chacune sur un canal, lesdites rainures étant régulièrement réparties sur la face avant du rail, de manière à ce que l'écart angulaire entre deux canaux successifs soit identique quelque soient le couple de canaux successifs considéré.

4. Rail selon la revendication précédente, **caractérisé en ce qu'**il comporte quatre rainures longitudinales et **en ce que** l'écart angulaire entre deux canaux successifs est sensiblement égal à 44°.

5. Rail selon l'une quelconque des revendications précédentes, **caractérisé en ce que** les rainures (51, 52, 53, 54) sont chacune pratiquées de manière à ce que les zones de la face avant contiguës à une rainure, de part et d'autre de celle-ci au droit du canal correspondant (61, 62, 63, 64), forment respectivement une lèvre de retenue supérieure (L1, L2, L4, L6, Ls) et une lèvre de retenue inférieure (L3, L5, L7, Li) conformées de telle sorte que la taille de la lèvre de retenue inférieure est inférieure ou égale à la taille de la lèvre de retenue supérieure.

6. Dispositif support de communication comportant une partie support d'accessoires de présentation d'informations dans des surfaces de vente ainsi qu'une partie de fixation (100a, 100b, 100c) pour son montage sur un rail agencé à l'avant d'une tablette, **caractérisé en ce que** la partie de fixation comporte des aménagements adaptés pour assurer la fixation amovible dudit dispositif sur la partie support d'un rail selon l'une quelconque des revendications précédentes.

7. Dispositif selon la revendication précédente, **caractérisé en ce que** ladite partie de fixation comporte un partie principale de profil sensiblement semi-circulaire (101, 104) apte à épouser une partie au moins de la face avant de la partie support du rail.

8. Dispositif selon la revendication précédente, **caractérisé en ce que** la partie supérieure de ladite partie principale (101) présente une dent (102b) ou un crochet (102a) prévu pour être engagé dans un premier canal de la partie support du rail.

9. Dispositif selon la revendication précédente, **caractérisé en ce que** la partie inférieure de ladite partie principale (101) présente une dent (103) prévue pour être engagée dans un deuxième canal de la partie support de manière à assurer la fixation dudit dispositif sur le rail par pincement de la face avant dudit rail.

10. Dispositif selon la revendication 7, **caractérisé en ce que** la partie supérieure de ladite partie principale (104) comporte un membre coudé supérieur (108), ledit membre coudé supérieur comportant un bras supérieur (1082) et un avant-bras supérieur (1081), ledit avant-bras (1082) venant en appui sur un bord latéral (510, 520, 530) de la rainure (51, 52, 53) débouchant sur un premier canal (61, 62, 63) de la partie support lorsque l'avant bras est introduit dans ledit premier canal.

11. Dispositif selon la revendication précédente, **caractérisé en ce que** la partie inférieure de ladite partie principale (104) comporte un membre coudé inférieur (106), ledit membre coudé inférieur comportant un bras inférieur (1062) et un avant-bras inférieur (1061), ledit avant-bras inférieur venant en appui sur un bord latéral (521, 531, 541) de la rainure (52, 53, 54) débouchant sur un deuxième canal (52, 53, 54) de la partie support lorsque l'avant bras inférieur est introduit dans ledit deuxième canal, de manière à assurer la fixation dudit dispositif sur le rail par anti-pincement de la face avant dudit rail.

12. Dispositif selon l'une des revendications 8 ou 11, **caractérisé en ce que** la partie inférieure de la partie principale (101, 104) comporte un bras (105, 107) destiné à permettre le déclippage du support de communication.

13. Dispositif selon l'une des revendications 6 à 12, **caractérisé en ce que** la partie support d'accessoires est reliée à la partie de fixation par l'intermédiaire d'une charnière.

14. Ensemble pour surface de vente **caractérisé en ce qu'**il comporte un rail selon l'une quelconque des revendications 1 à 5 sur lequel est fixé un dispositif support de communication selon l'une quelconque des revendications 6 à 13.

## Claims

1. A sectional rail (1) comprising a mounting part (40) enabling the rail to be mounted onto fittings provided at the front of a shelf in a sales area, and a supporting part (50) for removably fixing communication media,
**characterized in that** the supporting part (50) is semi-cylindrical and has at least two longitudinal grooves (51, 52, 53, 54) made on the front side (51) thereof, each groove (51, 52, 53, 54) opening onto a channel (61, 62, 63, 64) formed within the supporting part (50).

2. The rail according to the preceding claim, **characterized in that** each groove (51, 52, 53, 54) has side edges (510, 511; 520, 521; 530, 531; 540, 541) defining the opening of the channel (61, 62, 63, 64) and each forming a bearing area designed to allow for fastening of a communication medium.

3. The rail according to any of the preceding claims, **characterized in that** it comprises at least three longitudinal grooves each opening onto a channel, said grooves being distributed uniformly over the front side of the rail, whereby the angular deviation between two consecutive channels is the same whichever pair of consecutive channels is considered.

4. The rail according to the preceding claim, **characterized in that** it comprises four longitudinal grooves, and **in that** the angular deviation between two consecutive channels is substantially 44°.

5. The rail according to any of the preceding claims, **characterized in that** the grooves (51, 52, 53, 54) are each made so that the regions of the front face contiguous to a groove, on either side thereof, in alignment with the corresponding channel (61, 62, 63, 64), respectively form an upper holding lip (L1, L2, L4, L6, Ls) and a lower holding lip (L3, L5, L7, Li) shaped so that the dimension of the lower holding lip is smaller or equal to the dimension of the upper holding lip.

6. A communication media device, having a supporting part for information display attachments in sales areas, as well as a fixing part (100a, 100b, 100c) for mounting thereof onto a rail arranged at the front of a shelf, **characterized in that** the fixing part comprises fittings adapted for ensuring removable fastening of said device to the supporting part of a rail according to any of the preceding claims.

7. The device according to the preceding claim, **characterized in that** said fixing part comprises a main part having a substantially semi-cylindrical profile (101, 104) adapted for conforming to a at least one part of the front side of the supporting part of the rail.

8. The device according to the preceding claim, **characterized in that** the upper part of said main part (101) has a prong (102b) or a hook (102a) provided to be engaged into a first channel of the supporting part of the rail.

9. The device according to the preceding claim, **characterized in that** the lower part of said main part (101) has a prong (103) provided to be engaged into a second channel of the supporting part so as to ensure fastening of said device to the rail by clamping of the front side of said rail.

10. The device according to claim 7, **characterized in that** the upper part of said main part (104) comprises an angled upper member (108), said angled upper member comprising an upper arm (1082) and an upper forearm (1081), said forearm (1082) bearing on a side edge (510, 520, 530) of the groove (51, 52, 53) opening onto a first channel (61, 62, 63) of the supporting part when the forearm is introduced into said first channel.

11. The device according to the preceding claim, **characterized in that** the lower part of said main part (104) has a lower angled member (106), said lower angled member having a lower arm (1062) and a lower forearm (1061), said lower forearm bearing on a side edge (521, 531, 541) of the groove (52, 53, 54) opening onto a second channel (52, 53, 54) of the supporting part when the lower forearm is introduced into said second channel, whereby the fastening of said device to the rail by counter-clamping of the front side of said rail is ensured.

12. The device according to any of claims 8 or 11, **characterized in that** the lower part of the main part (101, 104) has an arm (105, 107) for allowing for the communication medium to be disengaged.

13. The device according to any of claims 6 to 12, **characterized in that** the attachment supporting part is connected to the fixing part via a hinge.

14. An assembly for a sales area, **characterized in that** it comprises a rail according to any of claims 1 to 5 whereon a communication media device according to any of claims 6 to 13 is fastened.

## Patentansprüche

1. Profilschiene (1), umfassend einen Montageteil (40), der die Montage der Schiene an Einrichtungen ermöglicht, die vorne an einer Verkaufsflächenplatte bereitgestellt werden, und einen Halteteil (50) zum abnehmbaren Befestigen von Kommunikationsträgern,
**dadurch gekennzeichnet, dass** der Halteteil (50) halbzylindrisch ist und mindestens zwei Längsnuten (51, 52, 53, 54) aufweist, die auf seiner Vorderseite (51) angebracht sind, wobei jede Nute (51, 52, 53, 54) auf einen Kanal (61, 62, 63, 64) ausmündet, der innerhalb des Halteteils (50) gebildet ist.

2. Schiene nach dem vorhergehenden Anspruch, **dadurch gekennzeichnet, dass** jede Nute (51, 52, 53, 54) Seitenränder (510, 511; 520, 521; 530, 531; 540, 541) aufweist, welche die Öffnung des Kanals (61, 62, 63, 64) begrenzen und jeweils einen Auflagebereich bilden, der dazu geeignet ist, die Befestigung eines Kommunikationsträgers zu ermöglichen.

3. Schiene nach einem der vorhergehenden Ansprüche, **dadurch gekennzeichnet, dass** sie mindestens drei Längsnuten umfasst, die jeweils auf einen Kanal ausmünden, wobei die Nuten gleichmäßig über die Vorderseite der Schiene verteilt sind, wodurch der Winkelabstand zwischen zwei aufeinander folgenden Kanälen der gleiche ist, egal welches aufeinander folgende Kanalpaar betrachtet wird.

4. Schiene nach dem vorhergehenden Anspruch, **dadurch gekennzeichnet, dass** sie vier Längsnuten umfasst, und dass der Winkelabstand zwischen zwei aufeinander folgenden Kanälen im Wesentlichen 44° beträgt.

5. Schiene nach einem der vorhergehenden Ansprüche, **dadurch gekennzeichnet, dass** die Nuten (51, 52, 53, 54) jeweils derart angebracht sind, dass die Bereiche der Vorderseite, die an eine Nut angrenzen, auf beiden Seiten davon fluchtrecht zu dem entsprechenden Kanal (61, 62, 63, 64) jeweils eine obere Halteleiste (L1, L2, L4, L6, Ls) und eine untere Halteleiste (L3, L5, L7, Li) bilden, die derart ausgebildet sind, dass die Größe der unteren Halteleiste kleiner oder gleich der Größe der oberen Halteleiste ist.

6. Kommunikationsträgervorrichtung, umfassend einen Halteteil für Informationsausstellzubehör auf Verkaufsflächen, sowie einen Befestigungsteil (100a, 100b, 100c) zur Montage auf einer Schiene, die vorne an einer Platte angebracht ist, **dadurch gekennzeichnet, dass** der Befestigungsteil Einrichtungen umfasst, die dazu geeignet sind, um die abnehmbare Befestigung der Vorrichtung an dem Halteteil einer Schiene nach einem der vorhergehenden Ansprüche sicherzustellen.

7. Vorrichtung nach dem vorhergehenden Anspruch, **dadurch gekennzeichnet, dass** der Befestigungsteil einen Hauptteil mit im Wesentlichen halbzylindrischen Profil (101, 104) umfasst, der dazu geeignet ist, sich mindestens einem Teil der Vorderseite des Halteteils der Schiene anzupassen.

8. Vorrichtung nach dem vorhergehenden Anspruch, **dadurch gekennzeichnet, dass** der obere Teil des Hauptteils (101) eine Spitze (102b) oder einen Haken (102a) aufweist, die bzw. der bereitgestellt wird, um in einen ersten Kanal des Halteteils der Schiene in Eingriff gebracht zu werden.

9. Vorrichtung nach dem vorhergehenden Anspruch, **dadurch gekennzeichnet, dass** der untere Teil des Hauptteils (101) eine Spitze (103) aufweist, die bereitgestellt wird, um in einen zweiten Kanal des Halteteils in Eingriff gebracht zu werden, um die Befestigung der Vorrichtung an der Schiene durch Einklemmen der Vorderseite der Schiene sicherzustellen.

10. Vorrichtung nach Anspruch 7, **dadurch gekennzeichnet, dass** der obere Teil des Hauptteils (104) ein oberes Winkelelement (108) umfasst, wobei das obere Winkelelement einen oberen Arm (1082) und einen oberen Auslegerarm (1081) umfasst, wobei sich der Auslegerarm (1082) auf einem Seitenrand (510, 520, 530) der Nute (51, 52, 53) abstützt, die auf einen ersten Kanal (61, 62, 63) des Halteteils ausmündet, wenn der Auslegerarm in den ersten Kanal eingeführt wird.

11. Vorrichtung nach dem vorhergehenden Anspruch, **dadurch gekennzeichnet, dass** der untere Teil des Hauptteils (104) ein unteres Winkelelement (106) umfasst, wobei das untere Winkelelement einen unteren Arm (1062) und einen unteren Auslegerarm (1061) umfasst, wobei der untere Auslegerarm sich auf einem Seitenrand (521, 531, 541) der Nute (52, 53, 54) abstützt, die auf einen zweiten Kanal (52, 53, 54) des Halteteils ausmündet, wenn der untere Auslegerarm in den zweiten Kanal eingeführt wird, wodurch die Befestigung der Vorrichtung an der Schiene durch Gegenklemmen der Vorderseite der Schiene sichergestellt wird.

12. Vorrichtung nach einem der Ansprüche 8 oder 11, **dadurch gekennzeichnet, dass** der untere Teil des Hauptteils (101, 104) einen Arm (105, 107) umfasst, um das Losklemmen des Kommunikationsträgers zu ermöglichen.

13. Vorrichtung nach einem der Ansprüche 6 bis 12, **dadurch gekennzeichnet, dass** der Zubehörhalteteil über ein Scharnier mit dem Befestigungsteil verbunden ist.

14. Anordnung für Verkaufsflächen, **dadurch gekennzeichnet, dass** sie eine Schiene nach einem der Ansprüche 1 bis 5 umfasst, an der eine Kommunikationsträgervorrichtung nach einem der Ansprüche 6 bis 13 befestigt ist.
